# EUROPÄISCHE PATENTSCHRIFT

(11) **EP 1 204 362 B1**
(45) Veröffentlichungstag und Bekanntmachung des Hinweises auf die Patenterteilung: **02.08.2006**
(21) Anmeldenummer: 01960096.4
(22) Anmeldetag: 26.06.2001
(51) Int. Cl.: A47L 9/24

(54) **STECKVERBINDBARE STAUBSAUGERROHR-ANORDNUNG**
PLUG-IN VACUUM CLEANER HOSE ARRANGEMENT
ENSEMBLE TUYAU D'ASPIRATEUR A ASSEMBLER

(30) Priorität: 27.06.2000 DE 10030304
(43) Veröffentlichungstag der Anmeldung: 15.05.2002
(73) Patentinhaber: FON Telescopic Systems GmbH, 59846 Sundern (DE)
(72) Erfinder: SCHIEMANN, Jürgen, 59469 Ense-Höingen (DE); KIEL, Hartmut, 59846 Sundern (DE)
(74) Vertreter: Ostriga, Sonnet, Wirths & Roche
(86) Internationale Anmeldenummer: PCT/DE2001/002300
(87) Internationale Veröffentlichungsnummer: WO 2002/000087

(56) Entgegenhaltungen:
- WO-A-97/12168
- DE-A- 4 303 596
- GB-A- 2 329 944
- PATENT ABSTRACTS OF JAPAN vol. 1997, no. 12, 25. Dezember 1997 (1997-12-25) & JP 09 206252 A (SANYO ELECTRIC CO LTD), 12. August 1997 (1997-08-12)

## Beschreibung

Die Erfindung betrifft eine steckverbindbare Staubsaugerrohr-Anordnung, die der lösbaren Verbindung von zwei luftführenden Rohrteilen dient.

Beispielsweise kann mit einer solchen steckverbindbaren Staubsaugerrohr-Anordnung ein rohrartiges Übergangsteil zum Saugwerkzeug, wie zur Saugdüse, zur Saugbürste od. dgl., angeschlossen werden. Andererseits kann eine solche steckverbindbare Staubsaugerrohr-Anordnung auch dazu dienen, einen z.B. am freien Ende eines Saugschlauchs angeordneten Handgriff mit dem Rohreinsteckende einer Teleskoprohr-Anordnung lösbar zu verbinden.

Bei einer bekannten steckverbindbaren Staubsaugerrohr-Anordnung ist außen an einem Muffenteil eine Wippe gelenkig gelagert, deren eines Ende in Verriegelungsrichtung federbelastet ist und einen radial nach innen weisenden Rastkörper trägt, welcher das Muffenteil durchgreift und in eine als Durchbruch ausgebildete Rastausnehmung des Rohreinsteckendes eingreift bzw. die Rastausnehmung durchgreift. Das andere Ende der Wippe ist als Bedienungstaste ausgebildet.

Die vorbeschriebene bekannte steckverbindbare Staubsaugerrohr-Anordnung ist in der Praxis weit verbreitet und hat sich auch bewährt. Jedoch ist der Wunsch nach einer beim Zusammenfügen und beim Lösen der Steckverbindung mehr komfortablen Bedienungshandhabung entstanden.

Eine weitere steckverbindbare Staubsaugerrohr-Anordnung ist vom Dokument WO 97 12168 A bekannt, in/der ein Betätigungsschieber zur Ent- und Verriegelung der Verbindung axial geführt ist.

Ausgehend von den vorstehend beschriebenen bekannten steckverbindbaren Staubsaugerrohr-Anordnungen, liegt der Erfindung die Aufgabe zugrunde, die bekannte Anordnung so weiterzuentwickeln, dass sowohl das Zusammenfügen als auch das Lösen der Steckverbindung wesentlich bequemer als bisher zu handhaben ist.

Entsprechend der Erfindung wird diese Aufgabe durch eine steckverbindbare Staubsaugerrohr-Anordnung gemäß Anspruch 1 gelöst.

Die erfindungsgemäße Anordnung gestattet folgende vorteilhafte Handhabung:

Zum Zusammenfügen der Steckverbindung wird lediglich der am Muffenteil axial bewegungsgeführte Betätigungsschieber mit der einen Bedienungshand ergriffen und festgehalten und das Rohreinsteckende mit der anderen Bedienungshand in Einsteckrichtung in die Steckaufnahme eingeführt.

Ohne dass es einer zusätzlichen Bedienungshandhabung bedarf, stößt dabei die erste Steuerfläche des Rohreinsteckendes gegen den in seiner Verriegelungsposition befindlichen Rastkörper und bewegt diesen mitsamt dem Muffenteil in Axialrichtung vom Betätigungsschieber weg. Hierbei gibt die Sperrfläche des Betätigungsschiebers den Rastkörper frei, wonach der Rastkörper in die Rastausnehmung einschnappen kann.

Eine Verriegelung des Rastkörpers geschieht anschließend wiederum selbsttätig dadurch, dass die eine Bedienungshand den Betätigungsschieber loslässt, worauf dieser durch eine der beiden Federrückstellkräfte in die neutrale Axialposition seiner Sperrfläche, in die Verriegelungsposition der Sperrfläche also, zurückbewegt wird.

Wenn andererseits die Steckverbindung gelöst werden soll, genügt es, die Anordnung mit der einen Bedienungshand lediglich am Betätigungsschieber festzuhalten und mit der anderen Bedienungshand das Rohreinsteckende aus der Steckaufnahme herauszuziehen. Dabei bewegt die der Rastausnehmung zugeordnete zweite Steuerfläche den Rastkörper mitsamt dem Muffenteil in Ausziehrichtung relativ zur Sperrfläche und entriegelt zugleich den Rastkörper.

In weiterer Ausgestaltung der Erfindung bildet der Betätigungsschieber einen radial zur Außenmantelfläche des Muffenteils hin weisenden Sperrvorsprung, der die Sperrfläche aufweist.

Bei der Gestaltung des Sperrvorsprungs sieht eine Ausführungsform der Erfindung vor, dass dieser, sich etwa radial zum Muffenteil hin verjüngend, einen etwa pyramidenstumpfartigen Querschnitt aufweist, wobei die Deckfläche des Sperrvorsprungs die Sperrfläche und dessen zu den beiden einander entgegengesetzten Axialrichtungen geneigte Seitenflächen Gleitführungsflächen für den Rastkörper bilden.

Entsprechend eine weitere Ausführungsform der Erfindung werden die beiden einander axial entgegengerichteten Federrückstellkräfte dadurch bereitgestellt, dass der Betätigungsschieber einen etwa radial nach innen zum Muffenteil hin vorspringenden etwa klauenartigen Ansatz aufweist, dessen Klauenöffnung einen in die beiden entgegengesetzten Axialrichtungen auslenkbaren Federbereich einer am Muffenteil gehaltenen Stabfeder aufnimmt. -

Die mit der erfindungsgemäßen steckverbindbaren Staubsaugerrohr-Anordnung erzielbare Vereinfachung der Bedienungshandhabung wird schließlich nach einer weiteren Ausführungsform der Erfindung dadurch optimiert, dass der Betätigungsschieber eine das Muffenteil auf dessen gesamter Umfangslänge umgreifende Betätigungshülse bildet.

Weiterhin sieht die Erfindung zweckmäßig - jedoch nicht zwingend - vor, dass die Stirnseite des Rohreinsteckendes zur Bildung der ersten Steuerfläche zumindest auf Teilen ihres Umfangs konisch verjüngend eingezogen ist. Grundsätzlich funktioniert die erfindungsgemäße Anordnung auch dann, wenn das stirnseitige Ende unverändert zylindrisch ausgebildet ist und die so vorhandene Stirnseite die erste Steuerfläche darstellt.

Ein anderes vorteilhaftes Merkmal nach einer weiteren Ausführungsform der Erfindung welches eine geschmeidige Funktionsweise beim Zusammenfügen und beim Lösen der Verbindung gestattet, besteht darin, dass die Rastausnehmung des Rohreinsteckendes eine etwa radial zur Rohrmitte hin vorspringende töpfchenförmige Einsenkung bildet, wobei die töpfchenförmige Einsenkung vorteilhaft eine etwa kegelstumpfförmige Querschnittskontur aufweist.

Schließlich bildet die töpfchenförmige Rastausnehmung mit ihrer der Stirnseite des Rohreinsteckendes benachbarten Seitenfläche zugleich die zweite Steuerfläche.

Weitere Erfindungsmerkmale sind zusätzlichen Unteransprüchen zu entnehmen.

In den Zeichnungen ist ein vorteilhaftes Ausführungsbeispiel entsprechend der Erfindung dargestellt, es zeigt
Fig. 1 eine von einem rohrartigen Düsenanschlussteil und von einem Rohreinsteckende, z.B. eines Teleskopinnenrohres, gebildete steckverbindbare Staubsaugerrohr-Anordnung in Ansicht,
Fig. 2 die Anordnung gemäß Fig. 1 in einem gegenüber Fig. 1 vergrößerten Axialschnitt,
Fig. 3 den Verbindungsbereich gemäß Fig. 2, wiederum vergrößert, und
Fig. 4 ein vergrößertes Detail etwa entsprechend der in Fig. 1 mit D bezeichneten gestrichelten Einkreisung.

Die in den Zeichnungen mit der Bezugsziffer 10 bezeichnete steckverbindbare Staubsaugerrohr-Anordnung weist einen rohrartiges Düsenstutzen 11 mit einem Muffenteil 12 sowie ein Rohreinsteckende 13 eines Saugrohres, z.B. eines Teleskopinnenrohres 14, auf. Anstelle des Teleskopinnenrohres 14 kann auch ein Teleskopaußenrohr vorgesehen sein.

Das Rohreinsteckende 13 ist von der durch das Muffenteil 12 gebildeten Steckaufnahme 15 aufgenommen. Die Einsteckrichtung ist mit e und die Auszieh- bzw. Löserichtung ist mit a bezeichnet.

Ein als Betätigungshülse 17 ausgebildeter Betätigungsschieber ist mittels nicht näher gezeigter Axialführungsmittel, beispielsweise mittels einer Nut-Feder-Anordnung, verdrehsicher auf dem Außenumfang des Muffenteils 12 entlang den beiden Richtungen e und a gleitgeführt.

Der Düsenstutzen 11 bildet einen nur schematisch dargestellten Endbereich 16 der allgemein ein Saugwerkzeug, wie z.B. eine Saugdüse, eine Saugbürste od. dgl. symbolisieren soll.

Der Düsenstutzen 11 besteht beim gezeigten Ausführungsbeispiel aus Kunststoff, ebenso das einstückig angeschlossene Muffenteil 12 und die auf dem Muffenteil 12 gleitgeführte Betätigungshülse 17. Das Teleskopinnenrohr 14 besteht beim gezeigten Ausführungsbeispiel aus Stahl. Selbstverständlich ist auch jede andere sinnvolle Werkstoffauswahl auf das gezeigte Ausführungsbeispiel oder auf entsprechend der Erfindung abgewandelte Ausführungsbeispiele anwendbar.

Eine das Muffenteil 12 umgebende ringförmige Stabfeder 18 ist mit ihren beiden Einspannenden 19 jeweils in einem vom Muffenteil 12 gebildeten Widerlagerblock 20 gehalten. In Fig. 3 sind nur jeweils ein Einspannende 19 und ein Widerlagerblock 20 gestrichelt angedeutet. Die Betätigungshülse 17 bildet einen etwa radial nach innen zum Muffenteil 12 hin vorspringenden, etwa klauenartigen Ansatz 21, dessen Klauenöffnung 22 den in den beiden entgegengesetzten Axialrichtungen e und a auslenkbaren Federbereich 23 der Stabfeder 18 aufnimmt.

Damit der Federbereich 23 in den Axialrichtungen e und a ausgelenkt werden kann, ist an der Außenmantelfläche des Muffenteils 12 ein Bewegungsraum 31 ausgespart.

Die Betätigungshülse 17 weist einen radial zur Außenmantelfläche 24 des Muffenteils 12 hin weisenden Sperrvorsprung 25 auf, welcher eine Sperrfläche 26 bildet. Der Sperrvorsprung 25 besitzt einen sich etwa radial zum Muffenteil 12 hin verjüngenden, etwa pyramidenstumpfartigen Querschnitt, wobei die Deckfläche des Sperrvorsprungs 25 die Sperrfläche 26 bildet.

Die beiden zu den beiden einander entgegengesetzten Axialrichtungen e und a geneigten Seitenflächen des Sperrvorsprungs 25 bilden Gleitführungsflächen 27, 28 für Gleitführungs-Gegenflächen 29, 30 eines insgesamt mit S bezeichneten Rastkörpers.

Der Rastkörper S ist Bestandteil eines insgesamt mit Z bezeichneten zungenartigen Bauteils, welches aus der Wandung des Muffenteils 12 freigeschnitten und dessen benachbart der Stirnseite 32 des Muffenteils 12 angeordnete Zungenwurzel mit der Bezugsziffer 33 versehen ist. Das zungenartige Bauteil Z kann werkstoffbedingt derart eigenfedernd beschaffen sein, dass es versucht, immer etwa die in Fig. 3 eingezeichnete Lage einzunehmen.

Der Rastkörper S weist - ähnlich wie der Sperrvorsprung 25 - einen etwa pyramidenstumpfartigen Querschnitt auf. Der Rastkörper S bildet, korrespondierend zur Sperrfläche 26 des Sperrvorsprungs 25, eine ringförmige Sperr-Gegenfläche 34.

Die Innenmantelfläche 35 des Muffenteils 12 weist, ausgehend von dessen Stirnseite 32 und nach dorthin offen, eine sich axial erstreckende Gleitführungsnut 36 auf, mit welcher eine aus dem Rohreinsteckende 13 etwa federartig nach außen hin ausgeprägte kurze axiale Längssicke 37 kooperiert.

Der zugleich die axiale Länge der Gleitführungsnut 36 nach innen hin begrenzende Anschlag 38 für die kurze Längssicke 37 stellt einen passgenauen schnappverrastenden Eingriff des Rastkörpers S in eine im Rohreinsteckende 13 radial nach innen vorspringend töpfchenförmig eingesenkte Rastausnehmung T sicher. Die töpfchenförmige Rastausnehmung T bzw. die töpfchenförmige Einsenkung weist eine etwa kegelstumpfförmige Querschnittskontur auf.

Der Rastkörper S greift in die töpfchenförmige Rastausnehmung T ein und weist, korrespondierend zur töpfchenförmigen Rastausnehmung, eine korrespondierende Querschnittskontur auf.

Aufgrund seiner Zungenanbindung ist der Rastkörper S im wesentlichen radial beweglich am Muffenteil 12 geführt und mit letzterem zumindest hinsichtlich der beiden einander entgegengesetzten Axialrichtungen e und a bewegungsgekuppelt.

Die Betätigungsweise der gezeigten steckverbindbaren-Staubsaugerrohr-Anordnung 10 lässt sich wie folgt beschreiben:

In den Zeichnungen befindet sich die Sperrfläche 26 des Sperrvorsprungs 25 in ihrer neutralen Axialposition, was die in den Richtungen a und e wirksamen, von der Stabfeder 18 bereitzustellenden Federrückstellkräfte anlangt. In dieser neutralen Axialposition, in welcher keine Federrückstellkräfte der Stabfeder 18 auf die Betätigungshülse 17 einwirken, ist die Sperrfläche 26 des Sperrvorsprungs 25 mit der Sperr-Gegenfläche 34 des Rastkörpers S ausgerichtet, so dass sich letzterer in seiner verriegelten Position befindet.

Es ist vorstellbar, dass sich vor dem Zusammenfügen der Anordnung 10 das Rohreinsteckende 13 axial rechts vor der Steckaufnahme 15 befindet und sodann mit der einen Bedienungshand in Einsteckrichtung e in das Muffenteil 12 eingeführt wird, während die andere Bedienungshand die Betätigungshülse 17 festhält. Dabei stößt die konisch eingezogene erste Steuerfläche 41 von rechts gegen eine schräge Gleitfläche 44 des kegelstumpfförmig ausgebildeten Rastkörpers S und schiebt diesen relativ zur Betätigungshülse 17 mitsamt dem mit dem Rastkörper S bewegungsgekuppelten Muffenteil 12 in Richtung e nach links. Die Sperr-Gegenfläche 34 des Rastkörpers S gerät außer Kontakt mit der Sperrfläche 26 des Sperrvorsprungs 25, während dieser von der ersten Steuerfläche 41 in den Aufnahmeraum Ae abgedrängt wird.

Folglich ist der Rastkörper S entriegelt und ist schließlich mit der töpfchenförmigen Rastausnehmung T ausgerichtet, sobald die kurze Längssicke 37 gegen den Anschlag 38 der Gleitführungsnut 36 stößt. Der Schnappverrastvorgang wird nun dadurch vollendet, dass die Bedienungshand die Betätigungshülse 17 loslässt, welche durch die Federrückstellkraft der Stabfeder 18 bestrebt ist, der Verschiebung des Muffenteils 12 in Einsteckrichtung e nachzufolgen.

Während also die Betätigungshülse 17 in Richtung e zurückfedert, drückt die Gleitführungsfläche 27 des Sperrvorsprungs 25 den zunächst noch im Aufnahmeraum Ae befindlichen Rastkörper S mittels dessen Gleitführungs-Gegenfläche 30 in die töpfchenförmige Rastausnehmung T hinein. Zugleich legt sich die Sperrfläche 26 gegen die Sperr-Gegenfläche 34.

Das Lösen der in den Zeichnungen gezeigten Anordnung 10 funktioniert wie folgt:

Die eine Bedienungshand umgreift die Betätigungshülse 17 und hält diese fest, während die andere Bedienungshand das Teleskopinnenrohr 14 umfasst und auf das Rohreinsteckende 13 einen Zug in Richtung a ausübt. Dabei stößt die benachbart der Stirnfläche 42 des Rohreinsteckendes 13 befindliche Seitenfläche 43 (die zweite Steuerfläche also) der töpfchenförmigen Aussparung T von links her gegen die andere schräge Gleitfläche 45 des Rastkörpers S und bewegt dabei den Rastkörper S einschließlich des mit ihm bewegungsgekuppelten Muffenteils 12 nach rechts in Richtung a. Hierbei verdrängt die zweite Steuerfläche 43 den Rastkörper S in den Aufnahmeraum Aa. Folglich ist der Rastkörper S entriegelt und das Einsteckende 13 kann gänzlich aus der muffenteilseitigen Steckaufnahme 15 herausgezogen werden.

Die vorstehende Funktionsbeschreibung zeigt, dass sowohl das Zusammenfügen als auch das Lösen der Steckverbindung mit einer sehr komfortablen Bedienungsweise einhergeht.

## Patentansprüche

1. Steckverbindbare Staubsaugerrohr-Anordnung (10), mit einem Muffenteil (12), welches eine Steckaufnahme (15) bildet, in welcher ein Rohreinsteckende (13), in Einsteckrichtung (e) axial eingesteckt, über Verriegelungsmittel (S,T) lösbar schnappverrastend gehalten ist, die seitens des Muffenteils (12) von einem an letzterem beweglich geführten Rastkörper (S) und seitens des Rohreinsteckendes (13) von einer in letzterem vorhandenen Rastausnehmung (T) gebildet sind, in welche der Rastkörper (S) lösbar eingreift, wobei am Muffenteil (12) ein eine Sperrfläche (26) aufweisender Betätigungsschieber (17) axial geführt ist, welcher in beiden einander entgegengesetzten Axialrichtungen (e, a), ausgehend von einer neutralen Axialposition seiner Sperrfläche (26), entgegen je einer Federrückstellkraft bewegbar ist, wobei die Sperrfläche (26) in ihrer neutralen Axialposition den Rastkörper (S) in dessen Verriegelungsposition hält und bei jeder Verschiebung aus der neutralen Axialposition heraus in Entriegelungsrichtung freigibt, und wobei der Stirnseite (42) des Rohreinsteckendes (13) eine erste Steuerfläche (41) zugeordnet ist, welche beim Einstecken (Pfeil e) des Rohreinsteckendes (13) in die Steckaufnahme (15) den Rastkörper (S) mitsamt dem Muffenteil (12) relativ zur Sperrfläche (26) in Rohreinsteckrichtung (e) bewegt, dabei den Rastkörper (S) entriegelt und letzteren für seine lösbare Schnappverrastung in der Rastausnehmung (T) freigibt, welcher eine zweite Steuerfläche (43) zugeordnet ist, die beim Herausziehen (Pfeil a) des Rohreinsteckendes (13) aus der Steckaufnahme (15) den Rastkörper (S) mitsamt dem Muffenteil (12) relativ zur Sperrfläche (26) in Ausziehrichtung (a) bewegt und dabei entriegelt.

2. Steckverbindbare Staubsaugerrohr-Anordnung nach Anspruch 1, **dadurch gekennzeichnet, dass** der Betätigungsschieber (17) einen radial zur Au-ßenmantelfläche (24) des Muffenteils (12) hin weisenden Sperrvorsprung (25) aufweist, der die Sperrfläche (26) aufweist.

3. Steckverbindbare Staubsaugerrohr-Anordnung nach Anspruch 2, **dadurch gekennzeichnet, dass** der Sperrvorsprung (25), sich etwa radial zum Muffenteil (12) hin verjüngend, einen etwa pyramidenstumpfartigen Querschnitt aufweist, wobei die Deckfläche des Sperrvorsprungs (25) die Sperrfläche (26) und dessen zu den beiden einander entgegengesetzten Axialrichtungen (e, a) geneigte Seitenflächen Gleitführungsflächen (27, 28) für den Rastkörper (S) bilden.

4. Steckverbindbare Staubsaugerrohr-Anordnung nach einem der Ansprüche 1 bis 3, **dadurch gekennzeichnet, dass** der Betätigungsschieber (17) einen etwa radial nach innen zum Muffenteil (12) hin vorspringenden etwa klauenartigen Ansatz (21) aufweist, dessen Klauenöffnung (22) einen in den beiden entgegengesetzten Axialrichtungen (e, a) auslenkbaren Federbereich (23) einer am Muffenteil (12) gehaltenen Stabfeder (18) aufnimmt.

5. Steckverbindbare Staubsaugerrohr-Anordnung nach einem der Ansprüche 1 bis 4, **dadurch gekennzeichnet, dass** der Betätigungsschieber ein das Muffenteil (12) zumindest teilhülsenartig umgreifendes Bauteil (17) bildet.

6. Steckverbindbare Staubsaugerrohr-Anordnung nach Anspruch 5, **dadurch gekennzeichnet, dass** der Betätigungsschieber eine das Muffenteil (12) auf dessen gesamter Umfangslänge umgreifende Betätigungshülse (17) bildet.

7. Steckverbindbare Staubsaugerrohr-Anordnung nach einem der Ansprüche 1 bis 6, **dadurch gekennzeichnet, dass** Muffenteil (12) und Rohreinsteckende (13) im Bereich der Steckaufnahme (15) Axialführungsmittel (36, 37) miteinander bilden.

8. Steckverbindbare Staubsaugerrohr-Anordnung nach Anspruch 7, **dadurch gekennzeichnet, dass** die Axialführungsmittel von einer Nut- und FederAnordnung (36, 37) gebildet sind.

9. Steckverbindbare Staubsaugerrohr-Anordnung nach Anspruch 7 oder nach Anspruch 8, **dadurch gekennzeichnet, dass** das Rohreinsteckende (13) eine radial nach außen vorspringende Axialführungsrippe (37) und das Muffenteil (12), dazu korrespondierend, an seiner Innenmantelfläche (35) eine Axialführungsnut (36) aufweist.

10. Steckverbindbare Staubsaugerrohr-Anordnung nach einem der Ansprüche 1 bis 9, **dadurch gekennzeichnet, dass** Betätigungsschieber (17) und Muffenteil (12) Axialführungsmittel miteinander bilden.

11. Steckverbindbare Staubsaugerrohr-Anordnung nach Anspruch 10, **dadurch gekennzeichnet, dass** die Axialführungsmittel von einer Nut- und Feder-Anordnung gebildet sind.

12. Steckverbindbare Staubsaugerrohr-Anordnung nach einem der Ansprüche 1 bis 11, **dadurch gekennzeichnet, dass** die Stirnseite (42) des Rohreinsteckendes (13) zur Bildung der ersten Steuerfläche (41) zumindest auf Teilen ihres Umfangs konisch verjüngend eingezogen ist.

13. Steckverbindbare Staubsaugerrohr-Anordnung nach einem der Ansprüche 1 bis 12, **dadurch gekennzeichnet, dass** die Rastausnehmung (T) des Rohreinsteckendes (13) eine etwa radial zur Rohrmitte hin vorspringende töpfchenförmige Einsenkung bildet.

14. Steckverbindbare Staubsaugerrohr-Anordnung nach Anspruch 13, **dadurch gekennzeichnet, dass** die töpfchenförmige Rastausnehmung (T) eine etwa kegelstumpfförmige Querschnittskontur aufweist.

15. Steckverbindbare Staubsaugerrohr-Anordnung nach einem der Ansprüche 1 bis 14, **dadurch gekennzeichnet, dass** die der Stirnseite (42) des Rohreinsteckendes (13) benachbarte Seitenfläche (43) der töpfchenförmigen Rastausnehmung (T) die zweite Steuerfläche bildet.

16. Steckverbindbare Staubsaugerrohr-Anordnung nach einem der Ansprüche 1 bis 15, **dadurch gekennzeichnet, dass** die Querschnittskontur des Rastkörpers (S) mit der Querschnittskontur der töpfchenförmigen Rastausnehmung (T) korrespondiert.

17. Steckverbindbare Staubsaugerrohr-Anordnung nach Anspruch 16, **dadurch gekennzeichnet, dass** der Rastkörper (S) eine der Sperrfläche (26) des Betätigungsschiebers (17) zugewandte korrespondierende Sperr-Gegenfläche (34) bildet.

18. Steckverbindbare Staubsaugerrohr-Anordnung nach einem der Ansprüche 1 bis 17, **dadurch gekennzeichnet, dass** der Rastkörper (S), korrespondierend zu den in den beiden einander entgegengesetzten Axialrichtungen (e, a) geneigten Gleitführungsflächen (27, 28) des Sperrvorsprungs (25) des Betätigungsschiebers (17), Gleitführungs-Gegenflächen (29, 30) bildet.

19. Steckverbindbare Staubsaugerrohr-Anordnung nach einem der Ansprüche 1 bis 18, **dadurch gekennzeichnet, dass** der Rastkörper (S) zumindest im wesentlichen radial beweglich am Muffenteil (12) geführt und mit letzterem zumindest hinsichtlich der beiden einander entgegengesetzten Axialrichtungen (e, a) bewegungsgekuppelt ist.

20. Steckverbindbare Staubsaugerrohr-Anordnung nach einem der Ansprüche 1 bis 19, **dadurch gekennzeichnet, dass** der Rastkörper (S) den freien Endbereich eines aus dem Muffenteil (12) freigeschnittenen etwa zungenartigen Bauteils (Z) bildet, dessen Zungenwurzel (33) insbesondere der Stirnseite (32) des Muffenteils (12) benachbart ist.

## Claims

1. Plug-in vacuum cleaner arrangement (10) with a sleeve part (12) forming a socket fitting (15), in which a pipe insertion end (13) axially inserted in the insertion direction (e) is releasably retained in a snap-fit connection by locking means (S, T), which are provided on the sleeve part (12) in the form of a catch body (S) guided in displacement on the latter and on the pipe insertion end (13) in the form of a catch recess (T) disposed in the latter in which the catch body (S) releasably engages, and an actuating slide (17) incorporating a lock surface (26) is axially guided on the sleeve part (12) and can be moved, starting with its lock surface (26) in a neutral axial position, in the two mutually opposing axial directions (e, a) against a respective spring rebound force, which lock surface (26) when in its neutral axial position holds the catch body (S) in its locking position and releases it whenever it is moved out of the neutral axial position in the unlocking direction, and the end face (42) of the pipe insertion end (13) is provided with a first control surface (41) which moves the catch body (S) together with the sleeve part (12) relative to the lock surface (26) in the pipe insertion direction (e) when the pipe insertion end (13) is inserted (arrow e) in the socket fitting (15), unlocking the catch body (S) as a result and releasing the latter for its releasable snap-fit connection in the catch recess (T), which is provided with a second control surface (43) which moves the catch body (S) together with the sleeve part (12) relative to the lock surface (26) in the extraction direction (a) as the pipe insertion end (13) is pulled out (arrow a) of the socket fitting (15) and thus unlocks it

2. Plug-in vacuum pipe arrangement as claimed in claim 1, **characterised in that** the actuating slide (17) has a lock projection (25) pointing radially towards the external surface (24) of the sleeve part (12) which incorporates the lock surface (26).

3. Plug-in vacuum cleaner pipe arrangement as claimed in claim 2, **characterised in that** the lock projection (25) has a cross-section more or less in the shape of a truncated pyramid tapering more or less radially towards the sleeve part (12) and the top surface of the lock projection (25) forms the lock surface (26) and its side faces inclined in the mutually opposing axial directions (e, a) form slide guide surfaces (27, 28) for the catch body (S).

4. Plug-in vacuum cleaner pipe arrangement as claimed in one of claims 1 to 3, **characterised in that** the actuating slide (17) has an approximately claw-type shoulder (21) projecting more or less radially inwards towards the sleeve part (12), the claw opening (22) of which accommodates a spring region (23) of a rod spring (18) retained on the sleeve part (12) which can be deflected in the two opposing axial directions (e, a).

5. Plug-in vacuum cleaner pipe arrangement as claimed in one of claims 1 to 4, **characterised in that** the actuating slide forms a component (17) enclosing the sleeve part (12) at least in the manner of a part-sleeve.

6. Plug-in vacuum cleaner pipe arrangement as claimed in claim 5, **characterised in that** the actuating slide forms an actuating sleeve (17) enclosing the sleeve part (12) on its entire circumferential length.

7. Plug-in vacuum cleaner pipe arrangement as claimed in one of claims 1 to 6, **characterised in that** the sleeve part (12) and pipe insertion end (13) form axial guide means (36, 37) with one another in the region of the socket fitting (15).

8. Plug-in vacuum cleaner pipe arrangement as claimed in claim 7, **characterised in that** the axial guide means are formed by a groove and spring arrangement (36, 37) .

9. Plug-in vacuum cleaner pipe arrangement as claimed in claim 7 or claim 8, **characterised in that** the pipe insertion end (13) has an axial guide rib (37) projecting radially outwards and the sleeve part (12) has an axial guide groove (36) in its internal surface (35) matching it.

10. Plug-in vacuum cleaner pipe arrangement as claimed in one of claims 1 to 9, **characterised in that** the actuating slide (17) and sleeve part (12) form axial guide means with one another.

11. Plug-in vacuum cleaner pipe arrangement as claimed in claim 10, **characterised in that** the axial guide means are formed by a groove and spring arrangement.

12. Plug-in vacuum cleaner pipe arrangement as claimed in one of claims 1 to 11, **characterised in that** the end face (42) of the pipe insertion end (13) converges in a conically tapering arrangement at least on part of its periphery to form the first control surface (41) .

13. Plug-in vacuum cleaner pipe arrangement as claimed in one of claims 1 to 12, **characterised in that** the catch recess (T) of the pipe insertion end (13) forms a pot-shaped indentation projecting more or less radially towards the pipe centre.

14. Plug-in vacuum cleaner pipe arrangement as claimed in claim 13, **characterised in that** the pot-shaped catch recess (T) has a frustoconical cross-sectional contour.

15. Plug-in vacuum cleaner pipe arrangement as claimed in one of claims 1 to 14, **characterised in that** the side face (43) of the pot-shaped catch recess (T) adjacent to the end face (42) of the pipe insertion end (13) forms the second control surface.

16. Plug-in vacuum cleaner pipe arrangement as claimed in one of claims 1 to 15, **characterised in that** the cross-sectional contour of the catch body (S) matches the cross-sectional contour of the pot-shaped catch recess (T).

17. Plug-in vacuum cleaner pipe arrangement as claimed in claim 16, **characterised in that** the catch body (S) forms a matching lock complementary surface (34) facing the lock surface (26) of the actuating slide (17).

18. Plug-in vacuum cleaner pipe arrangement as claimed in one of claims 1 to 17, **characterised in that** the catch body (S) forms slide guide complementary surfaces (29, 30) matching the slide guide surfaces (27, 28) of the lock projection (25) of the actuating slide (17) inclined in the two mutually opposing axial directions (e, a).

19. Plug-in vacuum cleaner pipe arrangement as claimed in one of claims 1 to 18, **characterised in that** the catch body (S) is guided at least essentially radially as it moves on the sleeve part (12) and is coupled with the latter in displacement at least with respect to the two mutually opposing axial directions (e, a).

20. Plug-in vacuum cleaner pipe arrangement as claimed in one of claims 1 to 19, **characterised in that** the catch body (S) forms the free end region of a tongue-type component (Z) cut free from the sleeve part (12), the tongue base (33) of which is adjacent to the end face (32) of the sleeve part (12) in particular.

## Revendications

1. Ensemble tuyau d'aspirateur (10) pouvant être relié par emboîtement, avec une partie de manchon (12) formant un logement d'emboîtement (15), dans lequel s'emboîte, axialement dans la direction d'emboîtement (e), une extrémité d'emboîtement tubulaire (13), maintenue avec un verrouillage à encliquetage, de façon désolidarisable, par des moyens de verrouillage (S, T) qui sont formés, du côté de la partie manchon (12), par un corps d'encliquetage (S) guidé de façon mobile sur ce dernier et, du côté de l'extrémité d'emboîtement tubulaire 13, par un logement d'encliquetage (T), existant dans ce dernier, dans lequel le corps d'encliquetage (S) s'engage de façon désolidarisable, où, sur la partie manchon (12), est guidée axialement un coulisseau d'actionnement (17) présentant une face de blocage (26), coulisseau déplaçable dans les deux sens axiaux (e, a) opposés l'un à l'autre, en partant d'une position axiale neutre de sa face de blocage (26), chaque fois à l'encontre d'une force de rappel élastique, la face de blocage (26), à sa position axiale neutre, maintenant le corps d'encliquetage (S), à sa position de verrouillage et, à chaque déplacement, depuis la position axiale neutre, le libérant dans le sens du verrouillage, et où à la face frontale (42) de l'extrémité d'emboîtement tubulaire (13) est associée une première face de commande (41) qui, lors de l'emboîtement (flèche e) de l'extrémité d'emboîtement tubulaire (13) dans le logement d'emboîtement (15), déplace le corps d'encliquetage (S), conjointement avec la partie manchon (12), par rapport à la face de blocage (26), dans le sens d'emboîtement tubulaire (e), déverrouille alors le corps d'encliquetage (S) et libère ce dernier, pour qu'il effectue son verrouillage à encliquetage désolidarisable dans le logement à encliquetage (T), auquel est associée une deuxième face de commande (43) qui, lors de l'extraction (flèche a) de l'extrémité d'emboîtement tubulaire (13) hors du logement d'emboîtement (15), déplace dans le sens d'extraction (a) et déverrouille alors le corps d'encliquetage (S), conjointement avec la partie de manchon (12), par rapport à la face de blocage (26).

2. Ensemble de tuyau d'aspirateur selon la revendication 1, **caractérisé en ce que** le coulisseau d'actionnement (17) présente une saillie de blocage (25), tournée radialement vers la face d'enveloppe extérieure (24) de la partie manchon (12) et présentant la face de blocage (26).

3. Ensemble de tuyau d'aspirateur selon la revendication 2, **caractérisé en ce que** la saillie de blocage (25) présente une section transversale à peu près en forme de tronc de pyramide, allant en s'effilant à peu près radialement par rapport à la partie manchon (12), la face de couverture de la saillie de blocage (25) formant la face de blocage (26) et ses faces latérales, inclinées par rapport aux deux directions axiales (e, a) opposées l'une à l'autre, forment des faces de guidage par coulissement (27, 28) pour le corps d'encliquetage (S).

4. Ensemble de tuyau d'aspirateur selon l'une des revendications 1 à 3, **caractérisé en ce que** le coulisseau d'actionnement (17) présente un appendice (21) à peu près du genre d'une griffe, faisant saillie à peu près radialement vers l'intérieur par rapport à la partie manchon (12), dont l'ouverture de griffe (22) reçoit une zone élastique (23), susceptible d'être déformée dans les deux directions axiales (e, a) opposées, d'un ressort-tige (18) maintenu sur la partie manchon (12).

5. Ensemble de tuyau d'aspirateur selon l'une des revendications 1 à 4, **caractérisé en ce que** le coulisseau d'actionnement forme un composant (17), entourant au moins à la façon d'une douille partielle la partie manchon (12).

6. Ensemble de tuyau d'aspirateur selon la revendication 5, **caractérisé en ce que** le coulisseau d'actionnement forme une douille d'actionnement (17), entourant la partie manchon (12) sur sa longueur périphérique globale.

7. Ensemble de tuyau d'aspirateur selon l'une des revendications 1 à 6, **caractérisé en ce que** la partie manchon (12) et l'extrémité d'emboîtement tubulaire (13) forment entre elles, dans la zone du logement d'emboîtement (15), des moyens de guidage axial (36, 37).

8. Ensemble de tuyau d'aspirateur selon la revendication 7, **caractérisé en ce que** les moyens de guidage axial sont formés par un agencement à rainure et languette (36, 37).

9. Ensemble de tuyau d'aspirateur selon la revendication 7 ou selon la revendication 8, **caractérisé en ce que** l'extrémité d'emboîtement tubulaire (13) présente une nervure de guidage axiale (37) en saillie radialement vers l'extérieur, et la partie manchon (12) présente, en correspondance à cela, sur sa face d'enveloppe intérieure (35), une rainure de guidage axial (36).

10. Ensemble de tuyau d'aspirateur selon l'une des revendications 1 à 9, **caractérisé en ce que** le coulisseau d'actionnement (17) et la partie manchon (12) forment ensemble des moyens de guidage axial.

11. Ensemble de tuyau d'aspirateur selon la revendication 10, **caractérisé en ce que** les moyens de guidage axial sont formés par un agencement à rainure et languette.

12. Ensemble de tuyau d'aspirateur selon l'une des revendications 1 à 11, **caractérisé en ce que** la face frontale (42) de l'extrémité d'emboîtement tubulaire (13) est rétractée de façon conique en s'effilant, au moins sur des parties de sa périphérie, pour former la première face de commande (41).

13. Ensemble de tuyau d'aspirateur selon l'une des revendications 1 à 12, **caractérisé en ce que** le logement d'encliquetage (T) de l'extrémité d'emboîtement tubulaire (13) forme un creusement en forme de petit pot, pointant à peu près radialement par rapport au centre de tube.

14. Ensemble de tuyau d'aspirateur selon la revendication 13, **caractérisé en ce que** le logement d'encliquetage (T) en forme de petit pot présente un contour de section transversale à peu près en forme de tronc de cône.

15. Ensemble de tuyau d'aspirateur selon l'une des revendications 1 à 14, **caractérisé en ce que** la face latérale (43), voisine de la face frontale (42), de l'extrémité d'emboîtement tubulaire (13) de l'évidement d'encliquetage (T) en forme de petit pot forme la deuxième face de commande.

16. Ensemble de tuyau d'aspirateur selon l'une des revendications 1 à 15, **caractérisé en ce que** le contour de section transversale du corps d'encliquetage (S) correspond au contour de section transversale de l'évidement d'encliquetage (T) en forme de petit pot.

17. Ensemble de tuyau d'aspirateur selon la revendication 16, **caractérisé en ce que** le corps d'encliquetage (S) forme une face conjuguée de blocage (34) correspondante, tournée vers la face de blocage (26) du coulisseau d'actionnement (17).

18. Ensemble de tuyau d'aspirateur selon l'une des revendications 1 à 17, **caractérisé en ce que** le corps d'encliquetage (S) forme, de manière correspondante aux faces de guidage à glissement (27, 28), incliné par rapport aux deux directions axiales (e, a), opposées l'une à l'autre, de la saillie de blocage (25) du coulisseau d'actionnement (17) des faces conjuguées de guidage glissant (29, 30).

19. Ensemble de tuyau d'aspirateur selon l'une des revendications 1 à 18, **caractérisé en ce que** le corps d'encliquetage (S) est guidé au moins de façon sensiblement radialement mobile sur la partie manchon (12) et est couplé cinématiquement à cette dernière, au moins du point de vue des deux sens axiaux (e, a) opposés l'une à l'autre.

20. Ensemble de tuyau d'aspirateur selon l'une des revendications 1 à 19, **caractérisé en ce que** le corps d'encliquetage (S) forme la zone d'extrémité libre d'un composant (Z) à peu près du genre d'une languette, taillé sur la partie de manchon (12), dont la racine de languette (33) est voisine en particulier de la face frontale (32) de la partie manchon (12).
